# EUROPÄISCHE PATENTSCHRIFT

(11) **EP 1 061 023 B1**
(45) Veröffentlichungstag und Bekanntmachung des Hinweises auf die Patenterteilung: **28.04.2004**
(21) Anmeldenummer: 00110755.6
(22) Anmeldetag: 19.05.2000
(51) Int. Cl.: B65H 9/10

(54) **Sauger in pneumatischen Ziehmarken**
Suction head in a pneumatic pulling device
Tête de succion dans un dispositif pneumatique pour tirer

(30) Priorität: 19.06.1999 DE 19928199
(43) Veröffentlichungstag der Anmeldung: 20.12.2000
(73) Patentinhaber: Koenig & Bauer Aktiengesellschaft, 97080 Würzburg (DE)
(72) Erfinder: Weisbach, Günter, 01445 Radebeul (DE); Reinsch, Carsten, 01139 Dresden (DE); Schumann, Volkmar, 01640 Coswig (DE); Steinborn, Tilo, 01682 Meissen (DE)

(56) Entgegenhaltungen:
- DE-C- 617 605
- US-A- 5 639 082

## Beschreibung

Die Erfindung betrifft einen Sauger in pneumatischen Ziehmarken zum Ziehen von Bogen in Druckmaschinen.

Pneumatische Ziehmarken im Anlegtisch von Druckmaschinen fassen den auszurichtenden Bogen durch Saugkraft von unten - pneumatisches Ziehen von unten - oder oben - pneumatisches Ziehen von oben - und fördern den Bogen gegen den seitlichen Anschlag. Zur Erfüllung dieser Aufgabe sind die pneumatisch wirkenden Ziehmarken mit Saugelementen ausgestattet, die als Saugplatten, Rundsauger, Saugstangen u.a. oder als Kombination dieser ausgebildet sind.
Bei diesen Saugelementen muss einerseits die Haltekraft so groß sein, dass schwere Bedruckstoffe (Karton, Mikrowelle, Blech) schlupffrei gegen den Seitenanschlag gefördert werden, andererseits darf die Haltekraft bei leichten Bedruckstoffen ( Dünndruckpapier, dünne Folien) nur so groß sein, dass die Bedruckstoffkanten beim Anprall an die Seitenanschläge nicht verformt oder beschädigt werden.
Deshalb ist es üblich, dass Saugelemente so ausgebildet werden, dass sowohl leichte als auch schwere Bedruckstoffe verarbeitet werden können.
Bei leichten Bedruckstoffen wirkt nur eine kleine definierbare Haltekraft (Saugkraft), die Schlupf zwischen Bedruckstoff (Bogen) und Saugelement ermöglicht.
Die Saugelemente können auch nicht in jedem Fall mit einer größeren Saugfläche versehen werden und es ist auch nicht möglich, den Unterdruck in den Saugelementen zu erhöhen.
Bei schweren Bedruckstoffen wird die notwendige Haltekraft der Saugelemente drastisch erhöht, der Schlupf beim Bogenanprall an den Anschlag wird durch mechanische Mittel (Fedem, Rutschkupplung u.a.) aufgebracht.
Problematisch ist die Verarbeitung schwerer Bedruckstoffe bei hohen Maschinendrehzahlen.

Eine Vorrichtung zum seitlichen Ausrichten von einer Anlegvorrichtung zugeführten Bogen mit einer den auszurichtenden Bogen von unten erfassenden Saugvorrichtung, die in einem quer zur Bogenförderrichtung bewegbaren Schlitten angeordnet ist und den Bogen seitlich gegen eine ortsfeste Seitenmarke fördert, ist aus der Druckschrift DE 92 16 309 Ul bekannt.

Gemäß dieser Druckschrift besteht die Saugvorrichtung aus einer Saugplatte und einem Springsauger, die wahlweise einzeln oder gemeinsam mit Saugluft beaufschlagbar sind. Nach einer weiteren Ausführung besteht die Saugvorrichtung aus zwei Rundsaugern, die gemeinsam mit Saugluft beaufschlagbar sind.
In die Oberfläche des Rundsaugers sind Rillen eingearbeitet, die über Freifräsungen mit Saugluft beaufschlagt werden. Da Probleme mit dem Ansaugen des Bogens durch den Rundsauger auftreten können, ist der Rundsauger als Springsauger ausgebildet.
Bei der Beaufschlagung mit Saugluft bewegt sich der Rundsauger in Richtung Bogen, so dass dieser besser angesaugt werden kann.

Nach einer anderen Variante ist in der äußeren Rille des Rundsaugers ein Rundring aus elastischem Material eingelegt, der die Saugfläche gegen Ziehen von Fremdluft abdichtet. Damit wird die Funktionssicherheit des Saugers erhöht.
Durch die Anordnung des Rundringes erhöht sich auch die Haftreibung zwischen Bogen und Rundsauger.

Nachteilig an diesem Rundsauger ist seine komplizierte konstruktive Gestaltung und der dadurch entstehende Aufwand für die Herstellung. Außerdem ist die Saugkraft des Rundsaugers durch seine begrenzte Saugfläche eingeschränkt.

Aus der DE 617 605 C ist auch eine Ausrichteinrichtung bekannt, bei der die Bogen durch umlaufende oder vor- und zurückdrehende, Saugöffnungen aufweisende Saugscheiben schräg zur Förderrichtung sowie gleichzeitig gegen die Vorder- und Seitenmarken geführt werden. Die Saugscheiben weisen Hohlkörper auf, die in Saugluftkammern unterteilt sind. Jede der Saugluftkammern ist über eine Bohrung und eine gemeinsame Längsbohrung mit einer Saugluftquelle verbunden. Mit Hilfe einer Steuerscheibe können jeweils sämtliche Bohrungen mit Ausnahme einer Bohrung abgedeckt werden, so dass immer nur eine Saugluftkammer mit Saugluft beaufschlagbar ist.

Das Document US-A-5 639 082 beschreibt eine Einrichtung zum Ausrichten von Bogen mit eimem Saugteller, der Saugöffnungen aufweist, die bei Umdrehung der Saugtellers zeit weise mit einer unterhalb des Saugtellers befindlichen Saugkommeranordung kommunizieren.

Ausgehend von diesem Stand der Technik ist es Aufgabe der Erfindung, einen Sauger für eine pneumatische Ziehmarke zu schaffen, der einen einfachen konstruktiven Aufbau aufweist und dessen Saugkraft ohne Vergrößerung der Saugerfläche vergrößert wird.

Erfindungsgemäß wird diese Aufgabe durch die Merkmale des 1. Anspruchs gelöst.

Die erfindungsgemäße Lösung hat den Vorteil, dass durch den Spalt zwischen Saugerfläche und Gehäuse beim Ansaugen des Bogens ein größerer Volumenstrom erzeugt wird, der ein schnelles Anspringen des Bogens an den Sauger ermöglicht. Damit kann auch die Geschwindigkeit der Bogenförderung erhöht werden. Außerdem werden örtlich verspannte Bogen (wellig) aus größerer Entfernung angesaugt.

Der Spalt zwischen Saugerfläche und Gehäuse ermöglicht, dass der Bogen infolge Vakuumbeaufschlagung leicht in den Spalt gezogen werden kann, so dass die Saugerfläche abgedichtet wird. Der Bogen wird darüber hinaus sicher geführt. Der Sauger ist mit geringem Aufwand einbaubar und kann bei Verschleiß mit geringem Aufwand ausgewechselt werden.

Anhand eines Ausführungsbeispieles soll nachfolgend die Erfindung näher beschrieben werden.

In den dazugehörenden Zeichnungen zeigen
- Fig. 1:: Draufsicht auf einen Sauger in einer Ziehmarke
- Fig. 2:: Schnitt durch die Ziehmarke längs der Linie A-A gem. Fig. 1
- Fig. 3:: Sauger teilweise als Schnitt längs der Linie B-B gem. Fig. 2
- Fig. 4:: Draufsicht auf einen Sauger mit Bohrungen in der Saugerfläche mit teilweise verdeckter Darstellung

Fig. 1 zeigt eine Draufsicht auf eine Ziehmarke 1, bestehend aus einer Saugplatte 2 und einem Sauger 3. Saugplatte 2 und Sauger 3 sind in einem Gehäuse 5 befestigt, das rechtwinklig zur Bogenlaufrichtung 6 (durch Pfeil dargestellt) bewegbar ist. Der Antrieb des Gehäuses 5 ist nicht dargestellt, da er nicht erfindungswesentlich ist.
Die Erfindung selbst ist am Sauger 3 dargestellt. Zur Vervollständigung und besserem Verständnis wird die Erfindung jedoch an einem Sauger 3 in einer Ziehmarke 1 erläutert.
Die Saugplatte 2 weist eine Anzahl von Bohrungen 4 auf. Der Sauger 3 besteht aus der Saugerfläche 15 und dem eigentlichen Saugerschaft 13. In der oberen Saugerfläche 15 sind kreisförmige Rillen 7 eingearbeitet, die über Vertiefungen 8 mit einer Zentralbohrung 9 verbunden sind.
Im vorliegenden Ausführungsbeispiel ist der Sauger 3 als Rundsauger ausgebildet. Der Sauger 3 ist dem Gehäuse 5 derart zugeordnet, dass zwischen Saugerfläche 15 und Gehäuse 5 ein die Saugerfläche 15 umschließender Spalt 10 vorhanden ist.
Fig. 2 zeigt einen Schnitt durch die Ziehmarke 1 längs der Linie A-A gemäß Fig. 1. Der Sauger 3 ist mit seinem Saugerschaft 13 über eine Schraubgewindepaarung 11 mit einem Schlauchanschluss 12 verbunden.
Die Saugplatte 2 ist gleichermaßen mit einem Schlauchanschluß 12 verbunden, wobei die Schlauchanschlüsse 12 mit einer nicht dargestellten Saugluftquelle verbunden sind.

Fig. 3 zeigt den Sauger 3 teilweise als Schnitt längs der Linie B-B gemäß Fig. 2. Es ist erkennbar, dass der Sauger 3 im Bereich des Saugerschaftes 13 und der unteren Saugerfläche 15 mehrere Freifräsungen in Form von Aussparungen 14 aufweist. Die Aussparungen 14 verlaufen bis unter die Saugerfläche 15 und münden bis zum Spalt 10.

Die Saugerfläche 15 ist im vorliegenden Ausführungsbeispiel mit Rillen 7 und Vertiefungen 8 versehen, die mit der Zentralbohrung 9 verbunden sind. Die Erfindung ist jedoch auch einsetzbar, wenn in die Saugerfläche 15 durchgängige einzelne Bohrungen 4 eingearbeitet sind. (sh. Fig. 4)

Die Wirkung des Saugers 3 ist folgende:
Ist ein Bogen zu ziehen, wird die Ziehmarke 1 mit Saugluft beaufschlagt, der Bogen angesaugt und mit der Ziehmarke 1 mit Gehäuse 5, Sauger 3 und Saugplatte 2 gezogen, danach wirddie Saugluft abgestellt, der Bogen freigegeben und die Ziehmarke 1 bewegt sich in die Ausgangsposition zurück.
Die pneumatische Beaufschlagung des Bogens mittels Sauger 3 erfolgt dabei einerseits über den Schlauchanschluss 12 und die Zentralbohrung 9 und von dieser über die Vertiefungen 8 und Rillen 7 auf den Bogen. Gleichzeitig erfolgt eine pneumatische Beaufschlagung über die Aussparungen 14 im Saugerschaft 13 und unterer Saugerfläche 15 zum Spalt 10 und von diesem auf den Bogen.
Falls erforderlich, wird die Saugplatte 2 gleichermaßen über den Schlauchanschluss 12 pneumatisch beaufschlagt.

Weist der Sauger 3 in der Saugerfläche 15 anstelle Rillen 7 und Vertiefungen 8 Bohrungen 4 auf, erfolgt die Beaufschlagung einerseits wieder über die Zentralbohrung 9 und andererseits wieder über die Aussparung 14 auch über die Bohrungen 4 und gleichzeitig über den Spalt 10 auf den Bogen..
Der Spalt 10 ist im vorliegenden Ausführungsbeispiel einem Rundsauger zugeordnet und demzufolge ringförmig ausgebildet. Es ist jedoch auch möglich, einen Spalt 10 zwischen der Saugplatte 2 (sh. Fig. 2) und dem Gehäuse 5 vorzusehen, wobei der Spalt 10 auch jede andere Form aufweisen kann, wenn er zwischen Saugerfläche 15 und dem Gehäuse 5 angeordnet ist.

Die Erfindung ist nicht auf Sauger 3 in Ziehmarken 1 begrenzt. Sie ist überall dort einsetzbar, wo Sauger 3 ein Flächengebilde (Bogen) ansaugen, der Sauger 3 in einem Gehäuse eingebettet ist und der Bogen mit dem Sauger 3 und dem Gehäuse über eine Strecke transportiert werden soll.

### Bezugszeichenaufstellung

- 1: Ziehmarke
- 2: Saugplatte
- 3: Sauger
- 4: Bohrung
- 5: Gehäuse
- 6: Bogenlaufrichtung
- 7: Rille
- 8: Vertiefungen
- 9: Zentralbohrung
- 10: Spalt
- 11: Schraubgewindepaarung
- 12: Schlauchanschluss
- 13: Saugerschaft
- 14: Aussparung
- 15: Saugerfläche

## Patentansprüche

1. Sauger in einer pneumatischen Ziehmarke (1) zum Einwirken auf einen Bogen durch eine pneumatische Beaufschlagung des Saugers (3) mit Saugluft, wobei der Sauger (3) in einem Gehäuse (5) angeordnet ist, **dadurch gekennzeichnet, dass** der Bogen einerseits über einen Sauganschluss (12) und eine Zentralbohrung (9) des Saugers (3) und andererseits über einen Spalt (10), der zwischen einer Saugerfläche (15) des Saugers (3) und dem Gehäuse (5) (10) vorgesehen und über mindestens eine Aussparung (14) pneumatisch mit Saugluft beaufschlagbar ist, beaufschlagt wird.

2. Sauger nach Anspruch 1, **dadurch gekennzeichnet, dass** in der Saugerfläche (15) Vertiefungen (8) und Rillen (7) vorgesehen sind, die über die Zentralbohrung (9) mit Saugluft beaufschlagbar sind.

3. Sauger nach Anspruch 1, **dadurch gekennzeichnet, dass** die Aussparungen (14) in einem Saugerschaft (13) und unter der Saugerfläche (15) des Saugers (3) vorgesehen sind.

4. Sauger nach Anspruch 1, **dadurch gekennzeichnet, dass** der Spalt (10) ringförmig ausgebildet ist.

5. Sauger nach Anspruch 1, **dadurch gekennzeichnet, dass** der Spalt (10) rechteckig ausgebildet ist.

6. Sauger nach Anspruch 1, **dadurch gekennzeichnet, dass** der Sauger (3) über einen Saugerschaft (13) mit dem Schlauchanschluss (12) über eine Schraubgewindepaarung (11) verbunden ist.

7. Sauger nach Anspruch 1, **dadurch gekennzeichnet, dass** Bohrungen (4) in der Saugerfläche (15) mindestens über die eine Aussparung (14) unter der Saugerfläche (15) pneumatisch mit Saugluft beaufschlagbar sind.

## Claims

1. Sucker in a pneumatic pull-type lay mark (1) for action on a sheet by a pneumatic loading of the sucker (3) with suction air, wherein the sucker (3) is arranged in a housing (5), **characterised in that** the sheet is acted on on the one hand by way of a suction connection (12) and a central bore (9) of the sucker (3) and on the other hand by way of gap (10), which is provided between a sucker surface (15) of the sucker (3) and the housing (5) and is pneumatically loadable with suction air by way of at least one recess (14).

2. Sucker according to claim 1, **characterised in that** depressions (8) and grooves (7), which are loadable with suction air by way of the central bore (9), are provided in the sucker surface (15).

3. Sucker according to claim 1, **characterised in that** the recesses (14) are provided in a sucker shank (13) and below the sucker surface (15) of the sucker (3).

4. Sucker according to claim 1, **characterised in that** the gap (10) is formed to be annular.

5. Sucker according to claim 1, **characterised in that** the gap (10) is formed to be rectangular.

6. Sucker according to claim 1, **characterised in that** the sucker (3) is connected by way of a sucker shank (13) with the hose connection (12) via a screwthread pairing (11).

7. Sucker according to claim 1, **characterised in that** bores (4) in the sucker surface (15) are pneumatically loadable with suction air at least by way of the one recess (14) below the sucker surface (15).

## Revendications

1. Aspirateur d'une machine à étirer pneumatique (1) pour agir sur une feuille par une charge pneumatique de l'aspirateur (3) avec de l'air d'aspiration, l'aspirateur (3) étant disposé dans un boîtier (5),
**caractérisé en ce que**
la feuille est chargée, d'une part, par un raccordement d'aspiration (12) et un perçage central (9) de l'aspirateur (3) et, d'autre part, par une fente (10) prévue entre une surface d'aspiration (15) de l'aspirateur (3) et le boîtier (5) qui peut être chargé pneumatiquement par au moins un creux (14).

2. Aspirateur selon la revendication 1,
**caractérisé en ce que**
des renfoncements (8) et des rainures (7) sont prévus dans la surface d'aspirateur (15) qui peuvent être chargés avec de l'air d'aspiration par le perçage central (9).

3. Aspirateur selon la revendication 1,
**caractérisé en ce que**
les creux (14) sont prévus dans une tige d'aspiration (13) et sous la surface d'aspiration (15) de l'aspirateur (3).

4. Aspirateur selon la revendication 1,
**caractérisé en ce que**
la fente (10) est en forme d'anneau.

5. Aspirateur selon la revendication 1,
**caractérisé en ce que**
la fente (10) est en forme de rectangle.

6. Aspirateur selon la revendication 1,
**caractérisé en ce que**
l'aspirateur (3) est relié par une tige d'aspiration (13) au raccordement d'aspirateur (12) par un accouplement à filetage de vis (11).

7. Aspirateur selon la revendication 1,
**caractérisé en ce que**
des perçages (4) dans la surface d'aspiration (15) peuvent être chargés pneumatiquement par de l'air d'aspiration au moins par un creux (14) sous la surface d'aspiration (15).
